# EUROPÄISCHE PATENTSCHRIFT

(11) **EP 4 547 912 B1**
(45) Veröffentlichungstag und Bekanntmachung des Hinweises auf die Patenterteilung: **11.03.2026**
(21) Anmeldenummer: 23735286.9
(22) Anmeldetag: 26.06.2023
(51) Int. Cl.: E02F 9/22, F15B 11/024, F15B 21/14

(54) **HYDRAULISCHER ANTRIEB UND VERFAHREN ZUM REGENERATIVEN ABSENKEN EINES ELEMENTS EINER ARBEITSMASCHINE**
HYDRAULIC DRIVE AND METHOD FOR REGENERATIVELY LOWERING AN ELEMENT OF A MACHINE
ENTRAÎNEMENT HYDRAULIQUE ET PROCÉDÉ PERMETTANT D'ABAISSER DE MANIÈRE RÉGÉNÉRATIVE UN ÉLÉMENT D'UNE MACHINE

(30) Priorität: 28.06.2022 DE 102022206509
(43) Veröffentlichungstag der Anmeldung: 07.05.2025
(73) Patentinhaber: Robert Bosch GmbH, 70442 Stuttgart (DE)
(72) Erfinder: ROSE, Steffen, 74366 Kirchheim Am Neckar (DE); WIEDMER, Fabian, 88527 Unlingen-Goeffingen (DE); HOFFMANN, Dominik Thomas, 89077 Ulm (DE)
(86) Internationale Anmeldenummer: PCT/EP2023/067258
(87) Internationale Veröffentlichungsnummer: WO 2024/002941

(56) Entgegenhaltungen:
- WO-A1-98/13603
- US-A1- 2020 217 046

## Beschreibung

Die vorliegende Erfindung betrifft einen hydraulischen Antrieb und ein Verfahren zum regenerativen Absenken eines Elements einer Arbeitsmaschine.

### Hintergrund der Erfindung

Mobile Arbeitsmaschinen, wie z.B. Bagger, Telehandler, Reach Stacker, und andere besitzen Ausleger, mit denen schwere Lasten angehoben und diese nach einem Transport bzw. Umsetzen der Last wieder abgesenkt werden können. Der Absenkvorgang kann hierbei je nach Anwendung sehr schnell und weniger fein positionierbar oder aber langsamer und fein positionierbar erfolgen. In der Regel erfolgt das Absenken einer Last dissipativ über die Einstellung eines Volumenstroms über eine verstellbare Blende, durch welche die Geschwindigkeit sehr gut kontrolliert werden kann.

Aus dem Stand der Technik sind die Patentschriften WO 98/13603 A1 und US 9 695 841 B2 bekannt.

### Offenbarung der Erfindung

Erfindungsgemäß werden ein hydraulischer Antrieb für eine oder in einer Arbeitsmaschine und ein Verfahren zum regenerativen Absenken eines Elements einer Arbeitsmaschine mit den Merkmalen der unabhängigen Patentansprüche vorgeschlagen. Vorteilhafte Ausgestaltungen sind Gegenstand der Unteransprüche sowie der nachfolgenden Beschreibung. Die nachfolgend beschriebenen Ausführungsformen und Vorteile gelten für den Antrieb und das Verfahren in gleicher Weise.

Die vorgeschlagenen Antriebs- und Steueranordnungen können bestehende Systeme in der Art erweitern, dass ein regeneratives Absenken einer aktiven Last ermöglicht wird und die potenzielle Energie in wesentlichen Teilen zurückgewonnen werden kann. Die Anordnung kann dafür Sorge tragen, dass zusätzliche Verbraucher weiterhin angesteuert werden können. Die vorgestellte Lösung kann insbesondere modular als eine mögliche Plattform aufbaubar und auf verschiedene Anwendungen übertragbar ausgeführt sein. Zur Realisierung dieser Vorteile wird bei einem hydraulischen Antrieb zwischen einem Linearverbraucher, z.B. Hubzylinder, und der Hydromaschine eine Rückleitung vorgesehen, um Hydroflüssigkeit (Hydraulikflüssigkeit, z.B. Hydrauliköl) zum Antreiben der Hydromaschine zurückzuführen, und gleichzeitig ein Schaltventil zwischen Hydromaschine und Ventilblock (Wegeventilanordnung), um die Verbindung der Hydromaschine zum Ventilblock zu sperren. Bei geschlossenem Schaltventil, d.h. das Schaltventil befindet sich im Sperrzustand, kann vom ersten Verbraucher zurückströmende Hydroflüssigkeit verwendet werden, um die Hydromaschine, die, da sie nulldurchschwenkbar ist, auch als Hydromotor wirken kann, anzutreiben. Es wird also hydraulische Leistung in mechanische Leistung gewandelt, die über die Kopplung mit Hydropumpe regeneriert wird. Überschüssige Leistung kann in elektrische Energie gewandelt und gespeichert werden. Insgesamt wird so die Regeneration von potentieller Energie einer Last, etwa eines Elements (z.B. Ausleger) einer Arbeitsmaschine, die beim Absenken einen Rückstrom unter Druck stehender Hydroflüssigkeit bewirkt, ermöglicht.

Der hydraulische Antrieb ist für eine oder in einer Arbeitsmaschine vorgesehen, die einen hydraulischen Linearverbraucher und wenigstens einen weiteren hydraulischen Verbraucher aufweist, wobei der Linearverbraucher eine erste Kammer aufweist und so angeordnet ist, dass ein Volumenstrom unter Druck stehender Hydroflüssigkeit in die erste Kammer eine Bewegung eines Elements (Heben bzw. Senken, je nachdem, ob die Hydroflüssigkeit in die oder aus der ersten Kammer strömt) der Arbeitsmaschine (z.B. Bagger) bewirkt. Das Element ist beispielsweise ein Ausleger, eine Hubplattform o.Ä. der Arbeitsmaschine. Der Linearverbraucher weist insbesondere ein oder mehrere Hydrozylinder (Hydraulikzylinder) auf. Im Prinzip kann vorgesehen sein, dass der Linearverbraucher mehrere Hydrozylinder und damit mehrere Kammern aufweist, deren Druckbeaufschlagung die gleiche Bewegung bewirkt (etwa ein Ausleger eines Baggers, der durch zwei Hydrozylinder bewegt wird). Zur Vereinfachung werden diese mehreren Kammern (falls vorhanden) im Rahmen dieser Beschreibung zusammengefasst als erste Kammer angesehen (z.B. als erste Kammer, die mehrere Teilkammern, in jedem Hydrozylinder eine, umfasst). Alternativ könnte statt "eine erste Kammer" die Formulierung "wenigstens eine erste Kammer" verwendet werden.

Der hydraulische Antrieb weist eine verstellbare Hydromaschine, die nulldurchschwenkbar ist (d.h. ein Schwenkwinkel der Hydromaschine kann sowohl positive als auch negative Werte annehmen), und eine Hydropumpe, deren Antriebe mechanisch gekoppelt sind, auf (mechanische Energie bzw. Leistung kann also zwischen der Hydromaschine und der Hydropumpe übertragen werden). Die mechanische Kopplung erfolgt insbesondere über eine Welle und/oder ein Getriebe. Als Hydromaschine wird eine hydraulische Maschine bezeichnet, die sowohl als hydraulische Pumpe als auch als hydraulischer Motor wirken kann, je nach eingestelltem (positivem/negativem) Schwenkwinkel. Die Hydropumpe kann lediglich als hydraulische Pumpe wirken, ist also, falls es sich um eine verstellbare Pumpe handelt, nicht nulldurchschwenkbar.

Es ist ein Ventilblock, der auch als Haupt-Ventil bezeichnet werden kann, vorgesehen, der einen ersten hydraulischen Ventil-Eingangsanschluss, einen zweiten hydraulischen Ventil-Eingangsanschluss, einen ersten hydraulischen Verbraucheranschluss (bzw. Ausgangsanschluss), der mit der ersten Kammer des Linearverbrauchers hydraulisch verbindbar bzw. verbunden ist, und wenigstens einem weiteren hydraulischen Verbraucheranschluss (bzw. Ausgangsanschluss), der mit dem wenigstens einen weiteren Verbraucher hydraulisch verbindbar bzw. verbunden ist, aufweist. Der erste hydraulische Ventil-Eingangsanschluss ist in steuerbarer Weise mit dem ersten hydraulischen Verbraucheranschluss hydraulisch verbunden und der zweite hydraulische Ventil-Eingangsanschluss ist in steuerbarer Weise mit dem wenigstens einem weiteren hydraulischen Verbraucheranschluss hydraulisch verbunden. Der Ausdruck "in steuerbarer Weise" bezieht sich darauf, dass der Ventilblock angesteuert werden kann, so dass die hydraulische Verbindung zwischen einem geschlossen und einem offenen Zustand verstellbar ist. Der Ventilblock kann z.B. eine einzelne Baueinheit sein, z.B. als einzelnes (Haupt-)Ventil angesehen werden, oder aus mehreren Bauelementen, z.B. einzelnen (Unter-)Ventilen, modular aufgebaut sein.

Bevorzugt umfasst bzw. ist der Ventilblock (Haupt-Ventil) eine Wegeventilanordnung, die den ersten und einen zweiten hydraulischen Ventil-Eingangsanschluss aufweist und die ein erstes Wegeventil, an dem der erste hydraulische Verbraucheranschluss (bzw. Ausgangsanschluss) vorgesehen ist, , und wenigstens ein zweites Wegeventil, an de der wenigstens eine weitere hydraulische Verbraucheranschluss vorgesehen ist, aufweist. Das erste Wegeventil ist mit dem ersten Ventil-Eingangsanschluss hydraulisch verbunden und das wenigstens eine zweite Wegeventil ist mit dem zweiten Ventil-Eingangsanschluss hydraulisch verbunden. Die Wegeventile der Wegeventilanordnung können also über die Ventil-Eingangsanschlüsse unabhängig voneinander (d.h. 2-Kreis-Hydrosystem) mit Hydroflüssigkeit versorgt werden, welche durch die Wegeventile auf verschiedene Verbraucher weitergeleitet werden kann. Die Wegeventilanordnung ist ein Beispiel für einen modularen Aufbau des Ventilblocks.

Zusätzlich kann vorgesehen sein, dass der erste Verbraucheranschluss, insbesondere das erste Wegeventil mit dem zweiten Ventil-Eingangsanschluss hydraulisch verbindbar ist. Dazu kann ein Zuschaltventil (z.B. ein Schaltventil oder Proportionalventil) oder ein Summierungsventil in dem Ventilblock, insbesondere in der Wegeventilanordnung, vorgesehen sein. Der zweite Ventil-Eingangsanschluss ist dann über das Zuschalt- bzw. Summierungsventil mit dem ersten Verbraucheranschluss, insbesondere ersten Wegeventil, hydraulisch verbunden. Es ist auch denkbar, dass diese Funktionalität gegebenenfalls in das erste Wegeventil integriert ist. Dann ist das erste Wegeventil direkt mit dem zweiten Ventil-Eingangsanschluss hydraulisch verbunden. Solche Ausgestaltungen können zweckmäßig sein, um dem Linearverbraucher zeitweise die kombinierte hydraulische Leistung der Hydromaschine und der Hydropumpe zur Verfügung stellen zu können. Zusätzlich oder alternativ kann vorgesehen sein, dass der wenigstens eine weitere Verbraucheranschluss, insbesondere das wenigstens eine zweite Wegeventil, mit dem ersten Ventil-Eingangsanschluss hydraulisch verbindbar ist. Dazu kann wieder ein Zuschaltventil (z.B. ein Schaltventil oder Proportionalventil) oder ein Summierungsventil in dem Ventilblock, insbesondere in der Wegeventilanordnung, vorgesehen sein oder diese Funktionalität kann gegebenenfalls in das wenigstens eine zweite Wegeventil integriert sein.

Die Versorgung mit Hydroflüssigkeit erfolgt durch die Hydromaschine und die Hydropumpe. Dabei ist der Hydropumpen-Arbeitsanschluss (direkt) mit dem zweiten Ventil-Eingangsanschluss hydraulisch verbunden. In der Verbindung zwischen dem Hydromaschinen-Arbeitsanschluss und dem ersten Ventil-Eingangsanschluss ist ein Schaltventil angeordnet bzw. zwischen dem Hydromaschinen-Arbeitsanschluss und dem ersten Ventil-Eingangsanschluss hydraulisch verbunden, das in einen Durchlasszustand, in dem der erste Ventil-Eingangsanschluss und der Hydromaschinen-Arbeitsanschluss hydraulisch verbunden sind, und in einen Sperrzustand, in dem der erste Ventil-Eingangsanschluss und der Hydromaschinen-Arbeitsanschluss hydraulisch getrennt sind, schaltbar ist. Wenn kein regeneratives Absenken erfolgt bzw. außerhalb der Absenkphase, befindet sich das Schaltventil insbesondere im Durchlasszustand, so dass die Hydromaschine den Ventilblock, insbesondere die Wegeventilanordnung, mit Hydroflüssigkeit versorgen kann, z.B. zum Heben einer Last mittels des Linearverbrauchers.

Weiter ist der Hydromaschinen-Arbeitsanschluss mit einer Rückleitung hydraulisch verbunden, die dazu eingerichtet ist, während der Absenkphase einen Volumenstrom an unter Druck stehender Hydroflüssigkeit aus der ersten Kammer des Linearverbrauchers, wenn dieser verbunden ist (d.h. wenn die erste Kammer mit dem hydraulischen Antrieb hydraulisch verbunden ist), aufzunehmen. Am Linearverbraucher kann ein geeignetes Mittel (z.B. Ventil) vorgesehen sein, welches einen Volumenstrom außerhalb der Absenkphase in die Rückleitung unterbindet. Abweichend davon ist dafür bevorzugt ein Rückleitungs-Wegeventil als Bestandteil des hydraulischen Antriebs vorgesehen (siehe weiter unten).

Bevorzugt weist der hydraulische Antrieb eine Steuerung auf, die dazu eingerichtet ist, während der Absenkphase das Schaltventil anzusteuern, in den Sperrzustand zu schalten, den Ventilblock (insbesondere das erste Wegeventil) anzusteuern, so dass eine hydraulische Verbindung vom ersten Ventil-Eingangsanschluss zum ersten Verbraucheranschluss geschlossen ist, und die Hydromaschine anzusteuern, den Schwenkwinkel zu ändern, so dass diese als hydraulischer Motor betrieben werden kann bzw. wird. Diese Schritte erfolgen gleichzeitig bzw. zumindest überlappend. Falls der erste Verbraucheranschluss bzw. das erste Wegeventil mit dem zweiten Ventil-Eingangsanschluss hydraulisch verbindbar ist, wird der Ventilblock bzw. die Wegeventilanordnung (insbesondere das erste Wegeventil und/oder das Zuschaltventil und/oder das Summierungsventil) von der Steuerung während der Absenkphase angesteuert, so dass diese Verbindung geschlossen ist.

Bevorzugt weist der hydraulische Antrieb eine elektrische Maschine auf, die mit der Hydromaschine und der Hydropumpe gekoppelt ist (um diese anzutreiben oder durch diese angetrieben zu werden, bzw. mit den Antrieben, z.B. Antriebswellen, der Hydromaschine und der Hydropumpe mechanisch gekoppelt ist), wobei gegebenenfalls die Steuerung weiter bevorzugt dazu eingerichtet ist, die elektrische Maschine und/oder einen Inverter der elektrischen Maschine zu steuern, insbesondere so, dass die elektrische Maschine während der Absenkphase als elektrischer Generator wirkt. Die Verwendung einer elektrischen Maschine, um die Hydromaschine und die Hydropumpe anzutreiben ist vorteilhaft, da, wenn die von der Hydromaschine zurückgewonnene Leistung die von der Hydropumpe benötigte Leistung übersteigt, die überschüssige Leistung von der elektrischen Maschine, die generatorisch betrieben werden kann, in elektrische Leistung gewandelt werden kann. Die gewonnene elektrische Energie kann z.B. in einer Batterie gespeichert werden.

Bevorzugt weist der hydraulische Antrieb ein Rückleitungs-Wegeventil auf, das mit der Rückleitung hydraulisch verbunden ist und mit der ersten Kammer des Linearverbrauchers hydraulisch verbindbar bzw. verbunden ist und dazu eingerichtet ist (wenn mit dem Linearverbraucher verbunden), einen hydraulischen Durchgang zwischen der Rückleitung und der ersten Kammer in steuerbarer Weise und/oder regelbarer wahlweise zu schließen oder zumindest teilweise zu öffnen. Das Rückleitungs-Wegeventil ist weiter bevorzugt ein Proportionalventil. Ebenso weiter bevorzugt ist gegebenenfalls die Steuerung dazu eingerichtet, das Rückleitungs-Wegeventil während der Absenkphase anzusteuern, den hydraulischen Durchgang zwischen der Rückleitung und der ersten Kammer teilweise oder ganz zu öffnen. Außerhalb der Absenkphase ist der Durchgang des Rückleitungs-Wegeventils vorzugsweise geschlossen. Entsprechend kann außerhalb der Absenkphase keine Hydroflüssigkeit vom Linearverbraucher zum Hydromaschinen-Arbeitsanschluss fließen. Wenn das Rückleitungs-Wegeventil ein Proportionalventil ist (also Zwischenstellungen aufweist), kann der Volumenstrom vom Linearverbraucher zum Hydromaschinen-Arbeitsanschluss und damit die Absenkgeschwindigkeit gesteuert werden.

Bevorzugt weist der hydraulische Antrieb ein Umlauf-Wegeventil auf, das mit dem Hydropumpen-Arbeitsanschluss und einem Tankanschluss der Hydropumpe hydraulisch verbunden ist und dazu eingerichtet ist, einen hydraulischen Durchgang zwischen dem Hydropumpen-Arbeitsanschluss und dem Tankanschluss der Hydropumpe in steuerbarer Weise wahlweise zu schließen oder zumindest teilweise zu öffnen. Das Umlauf-Wegeventil ist weiter bevorzugt ein Proportionalventil. Ebenso weiter bevorzugt ist die Steuerung dazu eingerichtet, das Umlauf-Wegeventil während der Absenkphase anzusteuern, den hydraulischen Durchgang zwischen dem Hydropumpen-Arbeitsanschluss und dem Tankanschluss teilweise oder ganz zu öffnen. Für den Fall, dass während der Absenkphase der wenigstens eine weitere Verbraucher keine oder nur wenig Leistung benötigt, können so hydraulische Neutralumlaufverluste vermieden werden. Diese Ausgestaltung ist insbesondere vorteilhaft, wenn die Hydropumpe eine Konstantpumpe ist.

Gemäß einer anderen bevorzugten Ausgestaltung ist die Hydropumpe eine verstellbare Hydropumpe. In diesem Fall können Neutralumlaufverluste auch ohne Umlauf-Wegeventil vermieden werden.

Bevorzugt, wenn der Linearverbraucher eine zweite Kammer aufweist, weist der hydraulische Antrieb ein Ausgleichs-Wegeventil auf, das mit der ersten Kammer und der zweiten Kammer hydraulisch verbindbar bzw. verbunden ist und das dazu eingerichtet ist, wenn verbunden, einen hydraulischen Durchgang zwischen der ersten Kammer und der zweiten Kammer in steuerbarer Weise wahlweise zu schließen oder zumindest teilweise zu öffnen. Das Ausgleichs-Wegeventil ist weiter bevorzugt ein Proportionalventil. Ebenso weiter bevorzugt ist die Steuerung dazu eingerichtet, das Ausgleichs-Wegeventil während der Absenkphase anzusteuern, den hydraulischen Durchgang zwischen der ersten Kammer und der zweiten Kammer teilweise oder ganz zu öffnen. Bei der zweiten Kammer handelt es sich etwa um die zweite Kammer eines doppelt wirkenden Hydrozylinders. Die zweite Kammer kann entsprechend mit Hydroflüssigkeit aus der ersten Kammer gefüllt werden, so dass keine weitere Zufuhr an Hydroflüssigkeit notwendig ist. Auch hier (wie bei der ersten Kammer) kann die zweite Kammer wieder mehrere Teilkammern umfassen, etwa wenn der Linearverbraucher mehrere Hydrozylinder umfasst, die gemeinsam die Bewegung (Heben/Senken) des Elements der Arbeitsmaschine bewirken.

Bevorzugt ist das Schaltventil und/oder gegebenenfalls die Steuerung so eingerichtet, dass außerhalb der Absenkphase das Schaltventil in den Durchlasszustand geschaltet ist bzw. wird. Das Schaltventil kann z.B. so eingerichtet sein, dass durch eine Feder o.Ä. automatisch in den Durchlasszustand geschaltet wird, wenn kein weiteres Steuersignal anliegt. Alternativ oder zusätzlich könnte eine aktive Ansteuerung durch die Steuerung erfolgen.

Bevorzugt, jeweils gegebenenfalls, ist das Rückleitungs-Wegeventil und/oder gegebenenfalls die Steuerung so eingerichtet, dass außerhalb der Absenkphase der hydraulische Durchgang zwischen der ersten Kammer und der Rückleitung geschlossen wird, und/oder ist das Ausgleichs-Wegventil und/oder gegebenenfalls die Steuerung so eingerichtet, dass außerhalb der Absenkphase der hydraulische Durchgang zwischen der ersten Kammer und der zweiten Kammer geschlossen wird, und/oder ist das Umlauf-Wegeventil und/oder gegebenenfalls die Steuerung so eingerichtet, dass außerhalb der Absenkphase der hydraulische Durchgang zwischen dem Hydropumpen-Arbeitsanschluss und dem Hydropumpen-Tankanschluss geschlossen wird. Auch hier kann jeweils, unabhängig voneinander, vorgesehen sein, dass die geschlossene Position automatisch, z.B. durch eine entsprechende Vorspannung mit einer Feder, eingenommen wird, wenn keine andere Ansteuerung vorliegt, bzw. alternativ oder zusätzlich, dass eine entsprechende Ansteuerung durch die Steuerung erfolgt.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

Figur 1 zeigt einen hydraulischen Antrieb gemäß einer bevorzugten Ausführungsform der Erfindung.
Figur 2 zeigt einen hydraulischen Antrieb gemäß einer anderen bevorzugten Ausführungsform der Erfindung.
Figur 3 zeigt den Ablauf einer bevorzugten Ausführungsform des erfindungsgemäßen Verfahrens.

### Detaillierte Beschreibung der Zeichnung

Figur 1 zeigt einen hydraulischen Antrieb gemäß einer bevorzugten Ausführungsform der Erfindung. Der hydraulische Antrieb bildet ein offenes 2-Kreis-Hyrauliksystem. Der hydraulische Antrieb umfasst eine Hydromaschine 4, eine Hydropumpe 6, einen Ventilblock, nämlich beispielhaft eine Wegeventilanordnung 8, und ein Schaltventil 10. Die Hydromaschine 4 und die Hydropumpe 6 bzw. deren Antriebswellen sind miteinander mechanisch gekoppelt, d.h. sie sind gemeinsam antreibbar. Dies Kopplung kann z.B. über eine Antriebswelle oder ein Getriebe erfolgen. Die Drehzahlen der Hydromaschine 4 und der Hydropumpe 6 sind also gleich oder stehen zumindest in einem bestimmten Verhältnis zueinander.

Die Hydromaschine 4 und die Hydropumpe 6 werden vorzugsweise durch eine elektrische Maschine 12 angetrieben, die über einen Inverter 14 mit einer elektrischen Energieversorgung, z.B. einem Gleichspannungssystem und/oder einer Batterie verbunden ist. Der Inverter 14 kann z.B. Gleichstrom von der elektrischen Energieversorgung in Wechselstrom für die elektrische Maschine wandeln, wenn die elektrische Maschine als elektrischer Motor wirkt, und umgekehrt Wechselstrom in Gleichstrom wandeln, wenn die elektrische Maschine als elektrischer Generator wirkt.

Die Hydromaschine 4 ist verstellbar, d.h. ein Schwenkwinkel der Hydromaschine ist verstellbar. Weiterhin ist die Hydromaschine 4 nulldurchschwenkbar, kann also sowohl als hydraulische Pumpe (z.B. positiven Schwenkwinkeln entsprechend) als auch als hydraulischer Motor (z.B. negativen Schwenkwinkeln entsprechend) betrieben werden. Eine solche Hydromaschine wird auch als "mooringfähig" bezeichnet. Die Hydromaschine 4 weist einen (hydraulischen) Hydromaschinen-Arbeitsanschluss 16 und einen Tankanschluss 18, der hier mit einem Tank 20 verbunden ist, auf. Im Pumpenbetrieb erzeugt die Hydromaschine, z.B. angetrieben durch die elektrische Maschine 12, einen Strom an Hydroflüssigkeit (aus dem Tank) vom Tankanschluss 18 zum Hydromaschinen-Arbeitsanschluss 16. Im motorischen Betrieb erzeugt ein Volumenstrom an Hydroflüssigkeit vom Hydromaschinen-Arbeitsanschluss 16 zum Tankanschluss 18 ein Drehmoment bzw. eine mechanische Leistung auf der Antriebsachse der Hydromaschine 4, mit dem die Hydropumpe 6 (zumindest teilweise) angetrieben werden kann, und, falls überschüssige mechanische Leistung erzeugt wird, z.B. zusätzlich die elektrische Maschine 12 angetrieben werden kann.

Die Hydropumpe 6 ist hier eine Konstantpumpe und weist einen Tankanschluss 23 (hier mit dem Tank 20 hydraulisch verbunden) und einen Hydropumpen-Arbeitsanschluss 22 auf. Die Hydropumpe 6 ist dazu eingerichtet, wenn angetrieben, Hydroflüssigkeit vom Tankanschluss 23 zum Hydropumpen-Arbeitsanschluss 22 zu pumpen.

Die Wegeventilanordnung 8 weist einen ersten Ventil-Eingangsanschluss 24 und einen zweiten Ventil-Eingangsanschluss 25 auf, über die die Wegeventilanordnung mit Hydroflüssigkeit versorgbar ist. Die Wegeventilanordnung 8 umfasst ein erstes Wegeventil 26 und wenigstens ein zweites Wegeventil 28, wobei das erstes Wegeventil 26 mit dem ersten Ventil-Eingangsanschluss 24 hydraulisch verbunden ist und das wenigstens eine zweite Wegeventil 28 mit dem zweiten Ventil-Eingangsanschluss 25 hydraulisch verbunden ist (jeweils im Einzelnen nicht dargestellt). Im Allgemeinen kann die Wegeventilanordnung mehr als zwei Wegeventile umfassen. Die gezeigte Wegeventilanordnung ist beispielhaft als modular aufgebauter Wegeventilblock ausgeführt, der mehrere Wegeventil-Sektionen, die über Eingangs-Sektionen, in denen die Ventil-Eingangsanschlüsse vorgesehen sind, mit Hydroflüssigkeit versorgt werden können. Jede Wegeventil-Sektion entspricht einem Wegeventil, mit jeweiligen Verbraucheranschlüssen. Die Wegeventile der einzelnen Wegeventil-Sektionen sind im Allgemeinen unabhängig voneinander betätigbar bzw. steuerbar. Die Wegeventile weisen in Figur 1 beispielhaft jeweils zwei Verbraucheranschlüsse auf, im Allgemeinen können die Wegeventile unabhängig voneinander auch eine andere Anzahl von Verbraucheranschlüssen aufweisen, d.h. im Allgemeinen weisen sie wenigstens einen Verbraucheranschluss auf. Wenn der Ventilblock nicht modular, sondern als (zumindest teilweise) einheitliche Baueinheit aufgebaut ist, ist der Ventilblock dazu eingerichtet, die Funktionalitäten, die nachfolgend im Zusammenhang mit der Wegeventilanordnung beschrieben werden, zu implementieren

In der gezeigten Ausgestaltung weisen das erste Wegeventil 26 und das wenigstens eine zweite Wegeventil 28 jeweils zwei Verbraucheranschlüsse auf, d.h. hydraulische Anschlüsse, an denen hydraulische Leitungen, die zu jeweiligen Verbraucher führen angeschlossen werden können. Das erste Wegeventil 26 und das wenigstens eine zweite Wegeventil 28 sind dazu eingerichtet, je nachdem, wie sie angesteuert werden, hydraulische Durchgänge bzw. Verbindungen von den Ventil-Eingangsanschlüssen zu den Verbraucheranschlüssen ganz oder teilweise freizugeben oder zu blockieren, so dass der Fluss von Hydroflüssigkeit zu jedem der Verbraucheranschlüsse bzw. zu damit verbundenen Verbrauchern gesteuert werden kann.

Wie bereits oben erläutert kann vorgesehen sein, dass der erste Verbraucheranschluss 34 mit dem zweiten Ventil-Eingangsanschluss 25 hydraulisch verbindbar ist und/oder dass der wenigstens eine weitere Verbraucheranschluss mit dem ersten Ventil-Eingangsanschluss hydraulisch verbindbar ist (über wenigstens ein geeignetes Zuschaltventil und/oder wenigstens ein geeignetes Summierungsventil und/oder eine entsprechende Funktionalität der Wegeventile).

Der Hydropumpen-Arbeitsanschluss 22 ist mit dem zweiten Ventil-Eingangsanschluss 25 hydraulisch verbunden.

Der Hydromaschinen-Arbeitsanschluss 16 ist über das Schaltventil 10 mit dem ersten Ventil-Eingangsanschluss 24 verbunden. Das Schaltventil 10 ist in einen Durchlasszustand (in der Figur gezeigter Zustand) und einen Sperrzustand schaltbar. Im Durchlasszustand ist das Schaltventil 10 offen, d.h. es besteht eine (offene) hydraulische Verbindung zwischen dem Hydromaschinen-Arbeitsanschluss 16 und dem ersten Ventil-Eingangsanschluss 24, es kann also Hydroflüssigkeit zwischen diesen Anschlüssen fließen. Im Sperrzustand ist das Schaltventil 10 geschlossen, d.h. es besteht keine hydraulische Verbindung zwischen dem Hydromaschinen-Arbeitsanschluss 16 und dem ersten Ventil-Eingangsanschluss 24, es kann also keine Hydroflüssigkeit zwischen diesen Anschlüssen fließen. Das Schaltventil 10 ist beispielweise elektrisch bzw. elektromagnetisch betätigbar, wobei in einer weiteren vorteilhaften Ausführung das Schaltventil 10 auch elektro-hydraulisch durch z.B. sogenannte Druckregelelemente aufgesteuert bzw. betätigt werden kann.

Es ist ein hydraulischer Linearverbraucher 30 bzw. Hydrozylinder (hier ein Differentialzylinder) dargestellt, der mit dem ersten Wegeventil 26 hydraulisch verbunden ist. Hierbei sind Verbraucheranschlüsse des ersten Wegeventils 26 mit Arbeitsanschlüssen bzw. Kammern des Linearverbrauchers 30 hydraulisch verbunden. Im Einzelnen ist ein erster Verbraucheranschluss 34 mit einer ersten Kammer 38 hydraulisch verbunden und ein zweiter Verbraucheranschluss 36 mit einer zweiten Kammer 40 hydraulisch verbunden. Der Linearverbraucher kann auch als erster hydraulischer Verbraucher oder als hydraulischer Primärverbraucher bezeichnet werden.

Ebenso ist ein weiterer hydraulischer Verbraucher 32 (hier beispielhaft ebenfalls ein Differentialzylinder) dargestellt, der mit dem wenigstens einen zweiten Wegeventil 28 hydraulisch verbunden ist. Im Allgemeinen können mehr als der gezeigte weitere Verbraucher 32 vorgesehen sein, die mit entsprechenden zweiten Wegeventilen hydraulisch verbunden sind. Es ist also wenigstens ein weiterer hydraulischer Verbraucher vorgesehen, der auch als wenigstens ein zweiter hydraulischer Verbraucher oder als hydraulischer Sekundärverbraucher bezeichnet werden kann.

Der Linearverbraucher 30 ist so eingerichtet, insbesondere so an einer Arbeitsmaschine, in der der hydraulische Antrieb verwendet wird, angeordnet, dass, wenn durch entsprechende Ansteuerung des ersten Wegeventils 26 Hydraulikflüssigkeit in die erste Kammer 38 des Linearverbrauchers geleitet wird (und entsprechend Hydraulikflüssigkeit aus der zweiten Kammer 40 geleitet wird), eine Last angehoben wird (nicht dargestellt). Dies kann z.B. mittels eines Auslegers der Arbeitsmaschine erfolgen. Die Last wird gegen die Wirkung der Schwerkraft angehoben, wobei von einer normalen Arbeitsposition der Arbeitsmaschine ausgegangen wird. Die Hydroflüssigkeit in der ersten Kammer steht unter einem entsprechenden (von der Last bewirkten) Druck.

Zwischen der ersten Kammer 38 des Linearverbrauchers 30 und dem Hydromaschinen-Arbeitsanschluss 16 der Hydromaschine 4 ist bevorzugt ein Rückleitungs-Wegeventil 42, das hier ein 2/2-Wegeventil mit Zwischenstellung (Proportionalventil) ist, vorgesehen. Ein Anschluss des Rückleitungs-Wegeventils ist mit der ersten Kammer hydraulisch verbunden und der andere Anschluss des Rückleitungs-Wegeventils ist über eine Rückleitung 46 mit dem Hydromaschinen-Arbeitsanschluss 16 hydraulisch verbunden. Das Rückleitungs-Wegeventil 42 ist zwischen einer Geschlossen-Endposition und einer Offen-Endposition verstellbar, wobei in der Geschlossen-Endposition (in der Figur gezeigte Position) keine hydraulische Verbindung zwischen der ersten Kammer und der Rückleitung bzw. dem Hydromaschinen-Arbeitsanschluss besteht und bei Verstellung in Richtung der Offen-Endposition eine Durchgangsöffnung zunehmend freigegeben wird bzw. das Rückleitungs-Wegeventil 42 zunehmend geöffnet wird, so dass eine hydraulische Verbindung zwischen der ersten Kammer und der Rückleitung bzw. dem Hydromaschinen-Arbeitsanschluss besteht und mit zunehmendem Querschnitt freigegeben wird. In der Offen-Endposition ist die Durchgangsöffnung vollständig geöffnet. Das Rückleitungs-Wegeventil 42 bzw. dessen Verstellung ist z.B. elektrisch steuerbar, d.h. das Rückleitungs-Wegeventil 42 ist z.B. elektrisch bzw. elektromagnetisch betätigbar, wobei in einer weiteren vorteilhaften Ausführung das Rückleitungs-Wegeventil 42 auch elektro-hydraulisch durch z.B. sogenannte Druckregelelemente aufgesteuert bzw. betätigt werden kann. Die Geschlossen-Endposition kann eine Position sein, die automatisch eingenommen wird (insbesondere außerhalb der Absenkphase, wenn kein weiteres Steuersignal vorliegt, etwa, wie illustriert, durch ein Vorspannelement (z.B. Feder), das eine Bewegung in die Geschlossen-Endposition bewirkt.

Bei geschlossenem Steuerventil 10 und (zumindest teilweise) geöffnetem Rückleitungs-Wegeventil 42 wird unter Druck stehende Hydroflüssigkeit aus der ersten Kammer 38 des Linearverbrauchers 30 durch das Rückleitungs-Wegeventil 42 und die Rückleitung 46 zum Hydromaschinen-Arbeitsanschluss 16 geleitet, so dass die Hydromaschine 4 als Motor betrieben werden kann, um hydraulische in mechanische Energie (Drehmoment, Drehzahl) zu wandeln. Die Last wird entsprechend gesenkt, so dass potentielle in mechanische Energie gewandelt wird. Die mechanische Energie wird zum Antreiben der Hydropumpe 6 bzw. der generatorisch betriebenen elektrischen Maschine 12 verwendet. Insgesamt erfolgt somit während einer Absenkphase ein regeneratives Absenken, einer mittels des Linearverbrauchers gehobenen Last.

Das erste Wegeventil 26 wird während des regenerativen Absenkens so gesteuert, dass keine hydraulische Verbindung zwischen dem ersten Ventil-Eingangsanschluss 24 und dem ersten Verbraucheranschluss 34 besteht. Falls der erste Verbraucheranschluss 34 mit dem zweiten Ventil-Eingangsanschluss hydraulisch 25 verbindbar ist, wird diese Verbindung während des regenerativen Absenkens geschlossen, die Wegeventilanordnung wird während des regenerativen Absenkens so gesteuert, dass keine hydraulische Verbindung zwischen dem zweiten Ventil-Eingangsanschluss 25 und dem ersten Verbraucheranschluss 34 besteht. Vorzugsweise wird zusätzlich das erste Wegeventil 26 während des regenerativen Absenkens so gesteuert, dass keine hydraulische Verbindung zwischen dem ersten Ventil-Eingangsanschluss 24 und dem zweiten Verbraucheranschluss 36 besteht (falls die Wegeventilanordnung eingerichtet ist, so dass eine solche Verbindung herstellbar ist).

Beim regenerativen Absenken (geschlossenes Steuerventil 10) ist die hydraulische Versorgung des wenigstens einen weiteren Verbrauchers 32 durch die Hydropumpe 6, die die Wegeventilanordnung über den zweiten Ventil-Eingangsanschluss 25 weiterhin mit Hydroflüssigkeit versorgt, sichergestellt.

Es ist außerdem bevorzugt ein Ausgleichs-Wegeventil 44, das hier ein 2/2-Wegeventil mit Zwischenstellung ist, vorgesehen, das zwischen der ersten Kammer 38 und der zweiten Kammer 40 angeordnet ist. Ein Anschluss des Ausgleichs-Wegeventils ist mit der ersten Kammer hydraulisch verbunden (und damit auch mit dem ersten Verbraucheranschluss) und der andere Anschluss des Ausgleichs-Wegeventils ist mit der zweiten Kammer hydraulisch verbunden (und damit auch mit dem zweiten Verbraucheranschluss). Das Ausgleichs-Wegeventil 44 ist, wie das Rückleitungs-Wegeventil 42, zwischen einer Geschlossen-Endposition (keine hydraulische Verbindung zwischen der ersten und der zweiten Kammer) und einer Offen-Endposition verstellbar, wobei ein Durchgang ausgehend von der Geschlossen-Endposition, in der der Durchgang geschlossen ist, zunehmend geöffnet wird (hydraulische Verbindung mit zunehmendem Querschnitt zwischen der ersten und der zweiten Kammer). Das Ausgleichs-Wegeventil 44 ist z.B. elektrisch bzw. elektromagnetisch betätigbar, wobei in einer weiteren vorteilhaften Ausführung das Ausgleichs-Wegeventil 44 auch elektro-hydraulisch durch z.B. sogenannte Druckregelelemente aufgesteuert bzw. betätigt werden kann. Die Geschlossen-Endposition kann eine Position sein, die automatisch eingenommen wird (insbesondere außerhalb der Absenkphase, wenn kein weiteres Steuersignal vorliegt, etwa, wie illustriert, durch ein Vorspannelement (z.B. Feder), das eine Bewegung in die Geschlossen-Endposition bewirkt.

Das Ausgleichs-Wegeventil 44 ermöglicht es, Hydroflüssigkeit zwischen den Kammern zu leiten. Insbesondere wird ermöglicht, beim regenerativen Absenken Hydroflüssigkeit aus der ersten in die zweite Kammer zu leiten, so dass eine Versorgung über das erste Wegeventil bzw. die Wegeventilanordnung 8, die wegen des geschlossenen Schaltventils nur durch die Hydropumpe hydraulisch versorgt wird, nicht notwendig ist.

Beim regenerativen Absenken kann die Geschwindigkeit des Absenkens durch entsprechendes Ansteuern des Rückleitungswegeventils 42 und/oder des Ausgleichs-Wegeventils 44, d.h. durch Steuern der Querschnitte der jeweiligen Durchgänge, gesteuert werden.

Das Ausgleichs-Wegeventil 44 ist hier als gesondertes Ventil ausgeführt. Alternativ könnte das Ausgleichs-Wegeventil bzw. dessen Funktionalität auch im ersten Wegeventil 26 integriert sein.

Statt des dargestellten doppeltwirkenden Hydrozylinders als Linearverbraucher kann ebenso ein einfachwirkender Hydrozylinder verwendet wird (so dass lediglich die erste Kammer mit unter Druck stehender Hydroflüssigkeit beaufschlagt wird, wobei am ersten Wegeventil lediglich der erste, mit der ersten Kammer verbindbare bzw. verbundene Verbraucheranschluss vorgesehen ist und auf den zweiten Verbraucheranschluss verzichtet werden kann). In diesem Fall kann auf das Ausgleichs-Wegeventil 44 verzichtet werden.

Weiter ist bevorzugt zwischen dem Hydropumpen-Arbeitsanschluss 22 und dem Tankanschluss 23 der Hydropumpe 6 ein Umlauf-Wegeventil 48, das hier ein 2/2-Wegeventil mit Zwischenstellung ist, vorgesehen. Ein Anschluss des Umlauf-Wegeventils ist mit dem Hydropumpen-Arbeitsanschluss 22 hydraulisch verbunden (und damit auch mit dem Ventil-Eingangsanschluss 24) und der andere Anschluss des Umlauf-Wegeventils ist mit dem Tankanschluss 23 der Hydropumpe 6 (und damit auch mit dem Tank) hydraulisch verbunden. Das Umlauf-Wegeventil 48 ist, wie das Rückleitungs-Wegeventil 42 und das Ausgleichs-Wegeventil 44, zwischen einer Geschlossen-Endposition (keine hydraulische Verbindung zwischen dem Hydropumpen-Arbeitsanschluss 22 und dem Tankanschluss 23) und einer Offen-Endposition verstellbar, wobei ein Durchgang ausgehend von der Geschlossen-Endposition, in der der Durchgang geschlossen ist, zunehmend geöffnet wird (hydraulische Verbindung mit zunehmendem Querschnitt zwischen dem Hydropumpen-Arbeitsanschluss 22 und dem Tankanschluss 23). Das Umlauf-Wegeventil 48 ist z.B. elektrisch bzw. elektromagnetisch betätigbar, wobei in einer weiteren vorteilhaften Ausführung das Umlauf-Wegeventil 48 auch elektro-hydraulisch durch z.B. sogenannte Druckregelelemente aufgesteuert bzw. betätigt werden kann. Wenn während eines regenerativen Absenkens der wenigstens eine weitere Verbraucher 32 keine oder nur wenig hydraulische Leistung benötigt wird, kann das Umlauf-Wegeventil 48 angesteuert werden, eine zumindest teilweise geöffnete Position einzunehmen. Dies ist zweckmäßig, da so Neutralumlaufverluste verringert werden können. Die Geschlossen-Endposition kann eine Position sein, die automatisch eingenommen wird (insbesondere außerhalb der Absenkphase, wenn kein weiteres Steuersignal vorliegt, etwa, wie illustriert, durch ein Vorspannelement (z.B. Feder), das eine Bewegung in die Geschlossen-Endposition bewirkt.

Der hydraulische Antrieb kann weiterhin eine (elektronische) Steuerung 50 umfassen, die dazu eingerichtet ist, die Hydromaschine 4, das Schaltventil 10 und die Wegeventilanordnung 8 bzw. das erste Wegeventil 26 und optional das wenigstens eine zweite Wegeventil 28 zu steuern. Weiter kann die Steuerung 50 dazu eingerichtet sein, jeweils soweit vorhanden, die elektrische Maschine 12 bzw. den Inverter 14, das Rückleitungs-Wegeventil 42, das Ausgleichs-Wegeventil 44 und das Umlauf-Wegeventil 48 zu steuern. Die Steuerung kann in jedem Fall über entsprechende Steuerleitungen (nicht dargestellt) erfolgen.

Die Steuerung 50 ist dazu eingerichtet, während eines regenerativen Absenkens bzw. während einer Absenkphase das Schaltventil 10 anzusteuern, so dass es in den Sperrzustand geschaltet wird, und die verstellbare Hydromaschine 4 bzw. deren Schwenkwinkel anzusteuern, so dass die Hydromaschine 4 als Hydromotor wirkt. Der Schwenkwinkel wird hierbei durch Null geschwenkt, so dass die Hydromaschine bei gegebener Drehrichtung ein Drehmoment auf der Antriebwelle erzeugt. Weiterhin wird durch die Steuerung 50 das Rückleitungs-Wegeventil 42 angesteuert, in eine zumindest teilweise geöffnete Position zu schalten. Auch wird durch die Steuerung 50 während des regenerativen Absenkens das erste Wegeventil 26 angesteuert in einen Zustand zu schalten, in dem keine hydraulische Verbindung zwischen dem ersten Ventil-Eingangsanschluss 24 und dem ersten Verbraucheranschluss 34 besteht. Ebenso wird gegebenenfalls das Ausgleichs-Wegeventil 44 angesteuert, in eine zumindest teilweise geöffnete Position zu schalten. Durch eine geeignete Wahl der geöffneten Position des Rückleitungs-Wegeventil 42 und gegebenenfalls der geöffneten Position des Ausgleichs-Wegeventils 44 kann die Absenkgeschwindigkeit gesteuert werden.

Wenn während des regenerativen Absenkens keine oder nur wenig hydraulische Leistung durch den wenigstens einen zweiten Verbraucher 32 benötigt wird, kann die Steuerung 50 gegebenenfalls das Umlaufventil 48 ansteuern, in eine zumindest teilweise geöffnete Position zu schalten.

Die Steuerung 50 kann während des regenerativen Absenkens (d.h. während der Absenkphase) gegebenenfalls die elektrische Maschine 12 bzw. den Inverter 14 ansteuern, die Leistungsabgabe bzw. Drehmomentabgabe der elektrischen Maschine 12 zu verringern. Insbesondere kann, wenn während des regenerativen Absenkens die von der Hydromaschine 4 abgegebene (regenerierte) Leistung die von der Hydropumpe 6 aufgenommene Leistung übersteigt, die elektrische Maschine 12 als elektrischer Generator wirken.

Figur 2 zeigt einen hydraulischen Antrieb gemäß einer anderen bevorzugten Ausführungsform der Erfindung. Diese entspricht im Wesentlichen der in Figur 1 gezeigten Ausführungsform, so dass im Folgenden lediglich auf Unterschiede eingegangen wird und ansonsten auf die Beschreibung der Figur 1 verwiesen wird.

Im Unterschied zur Figur 1 ist die Hydropumpe 6 der Ausführungsform der Figur 2 eine verstellbare Hydropumpe. Weiterhin ist kein Umlauf-Wegeventil vorgesehen.

Da die Hydropumpe 6 verstellbar ist, kann der Fördervolumenstrom der Hydropumpe (bei gegebener Drehzahl) verstellt werden, etwa entsprechend einem Schwenkwinkel der Hydropumpe 6. Insbesondere kann, wenn während eines regenerativen Absenkens der wenigstens eine weitere Verbraucher 32 keine oder nur wenig hydraulische Leistung benötigt, der Schwenkwinkel der Hydropumpe 6 auf null oder nahe null verstellt werden, so dass kein oder nur ein geringer Fördervolumenstrom erzeugt wird. Entsprechend können im hydraulischen Antrieb der Figur 2 Neutralumlaufverluste auch ohne ein Umlauf-Wegeventil verringert werden.

Die Steuerung 50 ist in der Ausführungsform der Figur 2 bevorzugt dazu eingerichtet, die Hydropumpe 6 bzw. deren Schwenkwinkel zu steuern. Wenn während des regenerativen Absenkens keine oder nur wenig hydraulische Leistung durch den wenigstens einen zweiten Verbraucher 32 benötigt wird, kann, anders als in Figur 1, wo das Umlauf-Wegeventil zumindest teilweise geöffnet wird, die Steuerung 50 den Schwenkwinkel der verstellbaren Hydropumpe auf null oder nahe null verstellen, d.h. die verstellbare Hydropumpe entsprechend ansteuern.

Figur 3 zeigt den Ablauf einer bevorzugten Ausführungsform des erfindungsgemäßen Verfahrens. Hierbei sind Schritte, die während einer Absenkphase durchgeführt werden, gezeigt. Es handelt sich um ein Verfahren zum regenerative Absenken eines Elements einer Arbeitsmaschine, das durch einen erfindungsgemäßen hydraulischen Antrieb (z.B. entsprechend den Figuren 1 bis 2) angetrieben wird. Dabei bewirkt eine Zu- bzw. Abfuhr an Hydroflüssigkeit zum Linearverbraucher ein Heben bzw. Senken des Elements.

In Schritt 100 wird das Schaltventil in den Sperrzustand geschaltet. In Schritt 110 wird ein Volumenstrom an Hydraulikflüssigkeit aus der ersten Kammer zum Arbeitsanschluss der Hydromaschine geleitet und in Schritt 120 die hydraulische Verbindung vom ersten Ventil-Eingangsanschluss zum ersten Verbraucheranschluss geschlossen. In Schritt 130 wird der Schwenkwinkel der Hydromaschine geändert, so dass diese als hydraulischer Motor wirkt. Diese Schritte werden im Wesentlichen gleichzeitig bzw. überlappend durchgeführt. Für eine Beschreibung der Wirkung dieser Schritte wird auf die Beschreibung der Figuren 1 bis 2 verwiesen. Wie bereits erläutert können die genannten Schritte insbesondere durch die Steuerung des hydraulischen Antriebs durchgeführt bzw. veranlasst werden.

## Patentansprüche

1. Hydraulischer Antrieb für eine Arbeitsmaschine, die einen hydraulischen Linearverbraucher (30) und wenigstens einen weiteren hydraulischen Verbraucher (32) aufweist, wobei der Linearverbraucher eine erste Kammer (38) aufweist und so angeordnet ist, dass ein Volumenstrom unter Druck stehender Hydroflüssigkeit in die erste Kammer bzw. aus der ersten Kammer ein Heben bzw. ein Senken eines Elements der Arbeitsmaschine bewirkt, aufweisend
eine verstellbare Hydromaschine (4), die nulldurchschwenkbar ist, und eine Hydropumpe (6), deren Antriebe mechanisch gekoppelt sind, wobei die Hydromaschine einen Hydromaschinen-Arbeitsanschluss (16) aufweist und die Hydropumpe einen Hydropumpen-Arbeitsanschluss (22) aufweist;
einen Ventilblock mit einem ersten hydraulischen Ventil-Eingangsanschluss (24), einem zweiten hydraulischen Ventil-Eingangsanschluss (25), einem ersten hydraulischen Verbraucheranschluss (34), der mit der ersten Kammer (38) des Linearverbrauchers hydraulisch verbindbar bzw. verbunden ist, und wenigstens einem weiteren hydraulischen Verbraucheranschluss, der mit dem wenigstens einen weiteren Verbraucher hydraulisch verbindbar bzw. verbunden ist, wobei der erste hydraulische Ventil-Eingangsanschluss (24) in steuerbarer Weise mit dem ersten hydraulischen Verbraucheranschluss (34) hydraulisch verbunden ist und der zweite hydraulische Ventil-Eingangsanschluss (25) in steuerbarer Weise mit dem wenigstens einem weiteren hydraulischen Verbraucheranschluss hydraulisch verbunden ist, und wobei der Hydropumpen-Arbeitsanschluss (22) mit dem zweiten Ventil-Eingangsanschluss (25) hydraulisch verbunden ist;
ein Schaltventil (10), das zwischen dem Hydromaschinen-Arbeitsanschluss (16) und dem ersten Ventil-Eingangsanschluss (24) hydraulisch verbunden ist, und das in einen Durchlasszustand, in der der erste Ventil-Eingangsanschluss und der Hydromaschinen-Arbeitsanschluss hydraulisch verbunden sind, und in einen Sperrzustand, in der der erste Ventil-Eingangsanschluss und der Hydromaschinen-Arbeitsanschluss hydraulisch getrennt sind, schaltbar ist;
wobei der Hydromaschinen-Arbeitsanschluss mit einer Rückleitung (46) hydraulisch verbunden ist, die dazu eingerichtet ist, während einer Absenkphase einen Volumenstrom an unter Druck stehender Hydroflüssigkeit aus der ersten Kammer (38) des Linearverbrauchers, wenn dieser verbunden ist, aufzunehmen.

2. Hydraulischer Antrieb nach Anspruch 1, der Ventilblock eine Wegeventilanordnung (8) mit dem ersten hydraulischen Ventil-Eingangsanschluss (24) und dem zweiten hydraulischen Ventil-Eingangsanschluss (25) umfasst; wobei die Wegeventilanordnung (8) ein erstes Wegeventil (26), an dem der ersten hydraulische Verbraucheranschluss (34) vorgesehen ist, und wenigstens ein zweites Wegeventil (28), an dem der wenigstens eine weitere hydraulische Verbraucheranschluss vorgesehen ist, umfasst; wobei das erste Wegeventil (26) mit dem ersten Ventil-Eingangsanschluss (24) hydraulisch verbunden ist, wobei das wenigstens eine zweite Wegeventil (28) mit dem zweiten Ventil-Eingangsanschluss (25) hydraulisch verbunden ist.

3. Hydraulischer Antrieb nach Anspruch 1 oder 2, aufweisend eine Steuerung (50), die dazu eingerichtet ist, während der Absenkphase,
das Schaltventil (10) anzusteuern, in den Sperrzustand zu schalten,
den Ventilblock, insbesondere das erste Wegeventil (26), anzusteuern, so dass eine hydraulische Verbindung vom ersten Ventil-Eingangsanschluss (24) zum ersten Verbraucheranschluss (24) geschlossen ist, und
die Hydromaschine (4) anzusteuern, den Schwenkwinkel zu ändern, so dass diese als hydraulischer Motor betrieben werden kann bzw. wird.

4. Hydraulischer Antrieb nach einem der vorstehenden Ansprüche, weiter aufweisend eine elektrische Maschine (12), die mit der Hydromaschine (4) und der Hydropumpe (6) gekoppelt ist; wobei soweit abhängig von Anspruch 3 die Steuerung (50) bevorzugt dazu eingerichtet ist, die elektrische Maschine (12) und/oder einen Inverter (14) der elektrischen Maschine zu steuern, insbesondere so, dass die elektrische Maschine während der Absenkphase als elektrischer Generator wirkt.

5. Hydraulischer Antrieb nach einem der vorstehenden Ansprüche, aufweisend ein Rückleitungs-Wegeventil (42), das mit der Rückleitung (46) hydraulisch verbunden ist und mit der ersten Kammer (38) des Linearverbrauchers hydraulisch verbindbar bzw. verbunden ist und dazu eingerichtet ist, einen hydraulischen Durchgang zwischen der Rückleitung (46) und der ersten Kammer (38) in steuerbarer Weise wahlweise zu schließen oder zumindest teilweise zu öffnen;
wobei das Rückleitungs-Wegeventil (42) bevorzugt ein Proportionalventil ist; und/oder
wobei soweit abhängig von Anspruch 3 die Steuerung (50) bevorzugt dazu eingerichtet ist, das Rückleitungs-Wegeventil (42) während der Absenkphase anzusteuern, den hydraulischen Durchgang zwischen der Rückleitung (46) und der ersten Kammer (38) teilweise oder ganz zu öffnen.

6. Hydraulischer Antrieb nach einem der vorstehenden Ansprüche, aufweisend ein Umlauf-Wegeventil (48), das mit dem Hydropumpen-Arbeitsanschluss (22) und einem Tankanschluss (23) der Hydropumpe hydraulisch verbunden ist und dazu eingerichtet ist, einen hydraulischen Durchgang zwischen dem Hydropumpen-Arbeitsanschluss (22) und dem Tankanschluss (23) der Hydropumpe in steuerbarer Weise wahlweise zu schließen oder zumindest teilweise zu öffnen;
wobei das Umlauf-Wegeventil (48) bevorzugt ein Proportionalventil ist; und/oder
wobei soweit abhängig von Anspruch 3 die Steuerung (50) bevorzugt dazu eingerichtet ist, das Umlauf-Wegeventil (48) während der Absenkphase anzusteuern, den hydraulischen Durchgang zwischen dem Hydropumpen-Arbeitsanschluss (22) und dem Tankanschluss (23) der Hydropumpe teilweise oder ganz zu öffnen.

7. Hydraulischer Antrieb nach einem der vorstehenden Ansprüche, wobei der Linearverbraucher (30) eine zweite Kammer (40) aufweist; wobei der hydraulische Antrieb ein Ausgleichs-Wegeventil (44) aufweist, das mit der ersten Kammer (38) und der zweiten Kammer (40) hydraulisch verbindbar bzw. verbunden ist und das dazu eingerichtet ist, wenn verbunden, einen hydraulischen Durchgang zwischen der ersten Kammer und der zweiten Kammer in steuerbarer Weise wahlweise zu schließen oder zumindest teilweise zu öffnen;
wobei das Ausgleichs-Wegeventil (44) bevorzugt ein Proportionalventil ist; und/oder
wobei soweit abhängig von Anspruch 3 die Steuerung (50) bevorzugt dazu eingerichtet ist, das Ausgleichs-Wegeventil (44) während der Absenkphase anzusteuern, den hydraulischen Durchgang zwischen der ersten Kammer (38) und der zweiten Kammer (40) teilweise oder ganz zu öffnen.

8. Hydraulischer Antrieb nach einem der vorstehenden Ansprüche, wobei das Schaltventil (10) und/oder soweit abhängig von Anspruch 3 die Steuerung (50) so eingerichtet ist, dass außerhalb der Absenkphase das Schaltventil in den Durchlasszustand geschaltet ist bzw. wird.

9. Hydraulischer Antrieb nach einem der vorstehenden Ansprüche, wobei das Rückleitungs-Wegeventil (42) und/oder soweit abhängig von Anspruch 3 die Steuerung (50) so eingerichtet ist, dass außerhalb der Absenkphase der hydraulische Durchgang zwischen der ersten Kammer (38) und der Rückleitung (46) geschlossen wird, und/oder das Ausgleichs-Wegeventil (44) und/oder soweit abhängig von Anspruch 3 die Steuerung (50) so eingerichtet ist, dass außerhalb der Absenkphase der hydraulischer Durchgang zwischen der ersten Kammer (38) und der zweiten Kammer (40) geschlossen wird, und/oder das Umlauf-Wegeventil (48) und/oder soweit abhängig von Anspruch 3 die Steuerung (50) so eingerichtet ist, dass außerhalb der Absenkphase der hydraulische Durchgang zwischen dem Hydropumpen-Arbeitsanschluss (22) und dem Tankanschluss (23) der Hydropumpe geschlossen wird.

10. Hydraulischer Antrieb nach einem der vorstehenden Ansprüche, wobei der erste Verbraucheranschluss (34), insbesondere das erste Wegeventil, mit dem zweiten Ventil-Eingangsanschluss (25) hydraulisch verbindbar ist; wobei soweit abhängig von Anspruch 3 die Steuerung (50) bevorzugt dazu eingerichtet ist, die Wegeventilanordnung während der Absenkphase zu steuern, dass keine hydraulische Verbindung zwischen dem ersten Verbraucheranschluss (34) und dem zweiten Ventil-Eingangsanschluss (25) besteht.

11. Verfahren zum regenerativen Absenken eines Elements einer Arbeitsmaschine, die einen hydraulischen Linearverbraucher (30) und wenigstens einen weiteren hydraulischen Verbraucher (32) aufweist, wobei der Linearverbraucher eine erste Kammer (38) aufweist und so angeordnet ist, dass ein Volumenstrom unter Druck stehender Hydroflüssigkeit in die erste Kammer bzw. aus der ersten Kammer ein Heben bzw. ein Senken des Elements der Arbeitsmaschine bewirkt, wobei die Arbeitsmaschine einen hydraulischen Antrieb gemäß einem der vorstehenden Ansprüche aufweist;
wobei während einer Absenkphase
das Schaltventil in den Sperrzustand geschaltet wird (100),
ein Volumenstrom an Hydraulikflüssigkeit aus der ersten Kammer zum Arbeitsanschluss der Hydromaschine geleitet wird (110),
eine hydraulische Verbindung vom ersten Ventil-Eingangsanschluss (24) zum ersten Verbraucheranschluss (34) geschlossen wird (120), und
ein Schwenkwinkel der Hydromaschine (4) geändert wird (130), so dass diese als hydraulischer Motor wirkt.

12. Verfahren nach Anspruch 11, wobei während der Absenkphase ein hydraulischer Durchgang zwischen der ersten Kammer (38) und der Rückleitung (46) teilweise oder ganz geöffnet wird; insbesondere unter Verwendung eines Rückleitungs-Wegeventils (42).

13. Verfahren nach einem der Ansprüche 11 oder 12, wobei der Linearverbraucher (30) eine zweite Kammer (40) aufweist, wobei während der Absenkphase ein hydraulischer Durchgang zwischen der ersten Kammer (38) und der zweiten Kammer (40) teilweise oder ganz geöffnet wird; insbesondere unter Verwendung eines Ausgleichs-Wegeventils (44).

14. Verfahren nach einem der Ansprüche 11 bis 13, wobei während der Absenkphase ein hydraulischer Durchgang zwischen dem Hydropumpen-Arbeitsanschluss (22) und einem Tankanschluss (23) der Hydropumpe teilweise oder ganz geöffnet wird; insbesondere unter Verwendung eines Umlauf-Wegeventils (48).

15. Verfahren nach einem der Ansprüche 11 bis 14, wobei außerhalb der Absenkphase das Schaltventil (10) in den Durchlasszustand geschaltet wird, und bevorzugt, der hydraulische Durchgang zwischen der ersten Kammer (38) und der Rückleitung (46) geschlossen wird und/oder der hydraulischer Durchgang zwischen der ersten Kammer (38) und der zweiten Kammer (40) geschlossen wird und/oder der hydraulische Durchgang zwischen dem Hydropumpen-Arbeitsanschluss (22) und dem Hydropumpen-Tankanschluss (23) geschlossen wird.

## Claims

1. Hydraulic drive for a working machine which has a hydraulic linear consumer (30) and has at least one further hydraulic consumer (32), wherein the linear consumer has a first chamber (38) and is arranged in such a way that a volume flow of pressurized hydraulic fluid into the first chamber or out of the first chamber causes an element of the working machine to be raised or lowered, respectively, having
an adjustable hydraulic machine (4), which is able to be pivoted through the zero point, and a hydraulic pump (6), whose drives are coupled mechanically, wherein the hydraulic machine has a hydraulic machine working connection (16) and the hydraulic pump has a hydraulic pump working connection (22);
a valve block with a first hydraulic valve inlet connection (24), a second hydraulic valve inlet connection (25), a first hydraulic consumer connection (34), which is connectable or connected hydraulically to the first chamber (38) of the linear consumer, and with at least one further hydraulic consumer connection, which is connectable or connected hydraulically to the at least one further consumer, wherein the first hydraulic valve inlet connection (24) is connected hydraulically to the first hydraulic consumer connection (34) in a controllable manner, and the second hydraulic valve inlet connection (25) is connected hydraulically to the at least one further hydraulic consumer connection in a controllable manner, and wherein the hydraulic pump working connection (22) is connected hydraulically to the second valve inlet connection (25);
a switching valve (10), which is connected hydraulically between the hydraulic machine working connection (16) and the first valve inlet connection (24) and is switchable into a throughflow state, in which the first valve inlet connection and the hydraulic machine working connection are connected hydraulically, and into a blocking state, in which the first valve inlet connection and the hydraulic machine working connection are separated hydraulically;
wherein the hydraulic machine working connection is connected hydraulically to a return line (46), which is configured to receive a volume flow of pressurized hydraulic fluid from the first chamber (38) of the linear consumer, when this is connected, during a lowering phase.

2. Hydraulic drive according to Claim 1, the valve block comprising a directional valve arrangement (8) with the first hydraulic valve inlet connection (24) and with the second hydraulic valve inlet connection (25); wherein the directional valve arrangement (8) comprises a first directional valve (26), at which the first hydraulic consumer connection (34) is provided, and at least a second directional valve (28), at which the at least one further hydraulic consumer connection is provided; wherein the first directional valve (26) is connected hydraulically to the first valve inlet connection (24), wherein the at least one second directional valve (28) is connected hydraulically to the second valve inlet connection (25).

3. Hydraulic drive according to Claim 1 or 2, having a controller (50), which is configured
to actuate the switching valve (10) so that it is switched into the blocking state,
to actuate the valve block, in particular the first directional valve (26), so that a hydraulic connection from the first valve inlet connection (24) to the first consumer connection (24) is closed, and
to actuate the hydraulic machine (4) so that the pivot angle is changed such that it can or is operated as a hydraulic motor, during the lowering phase.

4. Hydraulic drive according to one of the preceding claims, further having an electric machine (12), which is coupled to the hydraulic machine (4) and the hydraulic pump (6); wherein, where there is dependency on Claim 3, the controller (50) is preferably configured to control the electric machine (12) and/or an inverter (14) of the electric machine, in particular so that the electric machine acts as an electric generator during the lowering phase.

5. Hydraulic drive according to one of the preceding claims, having a return line directional valve (42), which is connected hydraulically to the return line (46) and is connectable or connected hydraulically to the first chamber (38) of the linear consumer and is configured to selectively close or at least partially open a hydraulic passage between the return line (46) and the first chamber (38) in a controllable manner;
wherein the return line directional valve (42) is preferably a proportional valve; and/or
wherein, where there is dependency on Claim 3, the controller (50) is preferably configured to actuate the return line directional valve (42) during the lowering phase so that the hydraulic passage between the return line (46) and the first chamber (38) is partially or fully opened.

6. Hydraulic drive according to one of the preceding claims, having a circulation directional valve (48), which is connected hydraulically to the hydraulic pump working connection (22) and a tank connection (23) of the hydraulic pump and is configured to selectively close or at least partially open a hydraulic passage between the hydraulic pump working connection (22) and the tank connection (23) of the hydraulic pump in a controllable manner;
wherein the circulation directional valve (48) is preferably a proportional valve; and/or
wherein, where there is dependency on Claim 3, the controller (50) is preferably configured to actuate the circulation directional valve (48) during the lowering phase so that the hydraulic passage between the hydraulic pump working connection (22) and the tank connection (23) of the hydraulic pump is partially or fully opened.

7. Hydraulic drive according to one of the preceding claims, wherein the linear consumer (30) has a second chamber (40); wherein the hydraulic drive has a compensation directional valve (44), which is connectable or connected hydraulically to the first chamber (38) and the second chamber (40) and is configured to selectively close or at least partially open a hydraulic passage between the first chamber and the second chamber in a controllable manner when connected;
wherein the compensation directional valve (44) is preferably a proportional valve; and/or
wherein, where there is dependency on Claim 3, the controller (50) is preferably configured to actuate the compensation directional valve (44) during the lowering phase so that the hydraulic passage between the first chamber (38) and the second chamber (40) is partially or fully opened.

8. Hydraulic drive according to one of the preceding claims, wherein the switching valve (10) and/or, where there is dependency on Claim 3, the controller (50) are/is configured in such a way that, outside the lowering phase, the switching valve is such that it has been switched into or is switched into the throughflow state.

9. Hydraulic drive according to one of the preceding claims, wherein the return line directional valve (42) and/or, where there is dependency on Claim 3, the controller (50) are/is configured in such a way that, outside the lowering phase, the hydraulic passage between the first chamber (38) and the return line (46) is closed, and/or the compensation directional valve (44) and/or, where there is dependency on Claim 3, the controller (50) are/is configured in such a way that, outside the lowering phase, the hydraulic passage between the first chamber (38) and the second chamber (40) is closed, and/or the circulation compensation valve (48) and/or, where there is dependency on Claim 3, the controller (50) are/is configured in such a way that, outside the lowering phase, the hydraulic passage between the hydraulic pump working connection (22) and the tank connection (23) of the hydraulic pump is closed.

10. Hydraulic drive according to one of the preceding claims, wherein the first consumer connection (34), in particular the first directional valve, is connectable hydraulically to the second valve inlet connection (25); wherein, where there is dependency on Claim 3, the controller (50) is preferably configured to control the directional valve arrangement during the lowering phase so that there is no hydraulic connection between the first consumer connection (34) and the second valve inlet connection (25).

11. Method for regenerative lowering of an element of a working machine which has a hydraulic linear consumer (30) and has at least one further hydraulic consumer (32), wherein the linear consumer has a first chamber (38) and is arranged in such a way that a volume flow of pressurized hydraulic fluid into the first chamber or out of the first chamber causes the element of the working machine to be raised or lowered, respectively, wherein the working machine has a hydraulic drive according to one of the preceding claims;
wherein, during a lowering phase,
the switching valve is switched into the blocking state (100),
a volume flow of hydraulic fluid is directed from the first chamber to the working connection of the hydraulic machine (110),
a hydraulic connection from the first valve inlet connection (24) to the first consumer connection (34) is closed (120), and
a pivot angle of the hydraulic machine (4) is changed (130) so that it acts as a hydraulic motor.

12. Method according to Claim 11, wherein, during the lowering phase, a hydraulic passage between the first chamber (38) and the return line (46) is partially or fully opened, in particular using a return line directional valve (42).

13. Method according to either of Claims 11 and 12, wherein the linear consumer (30) has a second chamber (40), wherein, during the lowering phase, a hydraulic passage between the first chamber (38) and the second chamber (40) is partially or completely opened, in particular using a compensation directional valve (44).

14. Method according to one of Claims 11 to 13, wherein, during the lowering phase, a hydraulic passage between the hydraulic pump working connection (22) and a tank connection (23) of the hydraulic pump is partially or fully opened, in particular using a circulation directional valve (48).

15. Method according to one of Claims 11 to 14, wherein, outside the lowering phase, the switching valve (10) is switched into the throughflow state, and preferably the hydraulic passage between the first chamber (38) and the return line (46) is closed and/or the hydraulic passage between the first chamber (38) and the second chamber (40) is closed and/or the hydraulic passage between the hydraulic pump working connection (22) and the hydraulic pump tank connection (23) is closed.

## Revendications

1. Entraînement hydraulique pour une machine de travail, qui présente un consommateur linéaire hydraulique (30) et au moins un autre consommateur hydraulique (32), le consommateur linéaire présentant une première chambre (38) et étant agencé de telle sorte qu'un débit volumique de fluide hydraulique sous pression dans la première chambre ou hors de la première chambre provoque un soulèvement ou un abaissement d'un élément de la machine de travail, présentant
une machine hydraulique réglable (4) apte à pivoter à travers une position zéro et une pompe hydraulique (6) dont les entraînements sont couplés mécaniquement, la machine hydraulique présentant un raccord de travail de machine hydraulique (16) et la pompe hydraulique présentant un raccord de travail de pompe hydraulique (22) ;
un bloc de soupapes avec un premier raccord d'entrée de soupape hydraulique (24), un deuxième raccord d'entrée de soupape hydraulique (25), un premier raccord de consommateur hydraulique (34) qui peut être relié ou est relié hydrauliquement à la première chambre (38) du consommateur linéaire, et au moins un autre raccord de consommateur hydraulique qui peut être relié ou est relié hydrauliquement à au moins un autre consommateur, le premier raccord d'entrée de soupape hydraulique (24) étant relié hydrauliquement de manière commandable au premier raccord de consommateur hydraulique (34) et le deuxième raccord d'entrée de soupape hydraulique (25) étant relié hydrauliquement de manière commandable au moins à un autre raccord de consommateur hydraulique, et le raccord de travail de pompe hydraulique (22) étant relié hydrauliquement au deuxième raccord d'entrée de soupape (25) ;
une soupape de commutation (10) qui est reliée hydrauliquement entre le raccord de travail de machine hydraulique (16) et le premier raccord d'entrée de soupape (24) et qui peut être commutée dans un état de passage, dans lequel le premier raccord d'entrée de soupape et le raccord de travail de machine hydraulique sont reliés hydrauliquement, et dans un état de blocage dans lequel le premier raccord d'entrée de soupape et le raccord de travail de machine hydraulique sont séparés hydrauliquement ;
le raccord de travail de machine hydraulique étant relié hydrauliquement à une conduite de retour (46) qui est adaptée pour recevoir, pendant une phase d'abaissement, un débit volumique de fluide hydraulique sous pression provenant de la première chambre (38) du consommateur linéaire lorsque celui-ci est relié.

2. Entraînement hydraulique selon la revendication 1, dans lequel le bloc de soupapes comprend un agencement de soupapes directionnelles (8) avec le premier raccord d'entrée de soupape hydraulique (24) et le deuxième raccord d'entrée de soupape hydraulique (25) ; l'agencement de soupapes directionnelles (8) comprenant une première soupape directionnelle (26) sur laquelle est prévu le premier raccord de consommateur hydraulique (34) et au moins une deuxième soupape à voie (28) sur laquelle est prévu au moins un autre raccord de consommateur hydraulique ; la première soupape directionnelle (26) étant reliée hydrauliquement au premier raccord d'entrée de soupape (24), l'au moins une deuxième soupape directionnelle (28) étant reliée hydrauliquement au deuxième raccord d'entrée de soupape (25).

3. Entraînement hydraulique selon la revendication 1 ou 2, présentant une commande (50) qui est adaptée pour, pendant la phase d'abaissement,
commander la soupape de commutation (10), la commuter dans l'état de blocage,
commander le bloc de soupapes, notamment la première soupape directionnelle (26), de manière à fermer une liaison hydraulique entre le premier raccord d'entrée de soupape (24) et le premier raccord de consommateur (24), et
commander la machine hydraulique (4), modifier l'angle de pivotement afin qu'elle puisse fonctionner ou fonctionne comme moteur hydraulique.

4. Entraînement hydraulique selon l'une quelconque des revendications précédentes, présentant en outre une machine électrique (12) couplée à la machine hydraulique (4) et à la pompe hydraulique (6) ; dans lequel, dans la mesure où elles dépendent de la revendication 3, la commande (50) est de préférence adaptée pour commander la machine électrique (12) et/ou un onduleur (14) de la machine électrique, notamment de telle sorte que la machine électrique fonctionne comme générateur électrique pendant la phase d'abaissement.

5. Entraînement hydraulique selon l'une quelconque des revendications précédentes, présentant une soupape directionnelle de conduite de retour (42) qui est reliée hydrauliquement à la conduite de retour (46) et qui peut être reliée ou est reliée hydrauliquement à la première chambre (38) du consommateur linéaire et qui est adaptée pour fermer ou ouvrir au moins partiellement de manière commandable sélectivement un passage hydraulique entre la conduite de retour (46) et la première chambre (38) ;
la soupape directionnelle de conduite de retour (42) étant de préférence une soupape proportionnelle ; et/ou
dans lequel, dans la mesure où elles dépendent de la revendication 3, la commande (50) est de préférence adaptée pour commander la soupape directionnelle de conduite de retour (42) pendant la phase d'abaissement afin d'ouvrir partiellement ou totalement le passage hydraulique entre la conduite de retour (46) et la première chambre (38).

6. Entraînement hydraulique selon l'une quelconque des revendications précédentes, présentant une soupape directionnelle de circulation (48) qui est relié hydrauliquement au raccord de travail de pompe hydraulique (22) et à un raccord de réservoir (23) de la pompe hydraulique et qui est adaptée pour fermer ou ouvrir au moins partiellement de manière commandable sélectivement un passage hydraulique entre le raccord de travail de pompe hydraulique (22) et le raccord de réservoir (23) de la pompe hydraulique ;
la soupape directionnelle de circulation (48) étant de préférence une soupape proportionnelle ; et/ou
dans lequel, dans la mesure où elles dépendent de la revendication 3, la commande (50) est de préférence adaptée pour commander la soupape directionnelle de circulation (48) pendant la phase d'abaissement afin d'ouvrir partiellement ou totalement le passage hydraulique entre le raccord de travail de pompe hydraulique (22) et le raccord de réservoir (23) de la pompe hydraulique.

7. Entraînement hydraulique selon l'une quelconque des revendications précédentes, dans lequel le consommateur linéaire (30) présente une deuxième chambre (40) ; l'entraînement hydraulique présentant une soupape directionnelle de compensation (44) qui peut être reliée ou est reliée hydrauliquement à la première chambre (38) et à la deuxième chambre (40) et qui est adaptée, lorsqu'elle est reliée, pour fermer ou ouvrir au moins partiellement de manière commandable sélectivement un passage hydraulique entre la première chambre et la deuxième chambre ;
la soupape directionnelle de compensation (44) étant de préférence une soupape proportionnelle ; et/ou
dans lequel, dans la mesure où elles dépendent de la revendication 3, la commande (50) est de préférence adaptée pour commander la soupape directionnelle de compensation (44) pendant la phase d'abaissement afin d'ouvrir partiellement ou totalement le passage hydraulique entre la première chambre (38) et la deuxième chambre (40).

8. Entraînement hydraulique selon l'une quelconque des revendications précédentes, dans lequel la soupape de commutation (10) et/ou, dans la mesure où elles dépendent de la revendication 3, la commande (50) sont adaptées de telle sorte qu'en dehors de la phase d'abaissement, la soupape de commutation est ou devient commutée à l'état de passage.

9. Entraînement hydraulique selon l'une quelconque des revendications précédentes, dans lequel la soupape directionnelle de retour (42) et/ou, dans la mesure où elles dépendent de la revendication 3, la commande (50) sont adaptées de telle sorte qu'en dehors de la phase d'abaissement, le passage hydraulique entre la première chambre (38) et la conduite de retour (46) est fermé, et/ou la soupape directionnelle de compensation (44) et/ou, dans la mesure où elles dépendent de la revendication 3, la commande (50) sont adaptées de telle sorte qu'en dehors de la phase d'abaissement, le passage hydraulique entre la première chambre (38) et la deuxième chambre (40) est fermé, et/ou la soupape directionnelle de circulation (48) et/ou, dans la mesure où elles dépendent de la revendication 3, la commande (50) sont adaptées de telle sorte qu'en dehors de la phase d'abaissement, le passage hydraulique entre le raccord de travail de pompe hydraulique (22) et le raccord de réservoir (23) de la pompe hydraulique est fermé.

10. Entraînement hydraulique selon l'une quelconque des revendications précédentes, dans lequel le premier raccord de consommateur (34), notamment la première soupape directionnelle, peut être relié hydrauliquement au deuxième raccord d'entrée de soupape (25) ; dans lequel, dans la mesure où elles dépendent de la revendication 3, la commande (50) est de préférence adaptée pour commander l'agencement de soupapes directionnelles pendant la phase d'abaissement de telle sorte qu'il n'y ait pas de liaison hydraulique entre le premier raccord de consommateur (34) et le deuxième raccord d'entrée de soupape (25).

11. Procédé d'abaissement régénératif d'un élément d'une machine de travail, qui présente un consommateur linéaire hydraulique (30) et au moins un autre consommateur hydraulique (32), le consommateur linéaire présentant une première chambre (38) et étant agencé de telle sorte qu'un débit volumique de fluide hydraulique sous pression dans la première chambre ou hors de la première chambre provoque un soulèvement ou un abaissement de l'élément de la machine de travail, la machine de travail présentant un entraînement hydraulique selon l'une quelconque des revendications précédentes ;
dans lequel, pendant une phase d'abaissement
la soupape de commutation est commutée dans l'état de blocage (100),
un débit volumique de fluide hydraulique est acheminé depuis la première chambre vers le raccord de travail de la machine hydraulique (110),
une liaison hydraulique est fermée (120) entre le premier raccord d'entrée de soupape (24) et le premier raccord de consommateur (34), et
l'angle de pivotement de la machine hydraulique (4) est modifié (130) de manière à ce que celle-ci fonctionne comme moteur hydraulique.

12. Procédé selon la revendication 11, dans lequel, pendant la phase d'abaissement, un passage hydraulique entre la première chambre (38) et la conduite de retour (46) est ouvert partiellement ou totalement, notamment en utilisant une soupape directionnelle de conduite de retour (42).

13. Procédé selon l'une quelconque des revendications 11 ou 12, dans lequel le consommateur linéaire (30) présente une deuxième chambre (40), dans lequel, pendant la phase d'abaissement, un passage hydraulique entre la première chambre (38) et la deuxième chambre (40) est ouvert partiellement ou totalement, notamment en utilisant une soupape directionnelle de compensation (44).

14. Procédé selon l'une quelconque des revendications 11 à 13, dans lequel, pendant la phase d'abaissement, un passage hydraulique entre le raccord de travail (22) de la pompe hydraulique et un raccord de réservoir (23) de la pompe hydraulique est ouvert partiellement ou totalement, notamment en utilisant une soupape directionnelle de circulation (48).

15. Procédé selon l'une quelconque des revendications 11 à 14, dans lequel, en dehors de la phase d'abaissement, la soupape de commutation (10) est commutée dans la position de passage, et de préférence, le passage hydraulique entre la première chambre (38) et la conduite de retour (46) est fermé et/ou le passage hydraulique entre la première chambre (38) et la deuxième chambre (40) est fermé et/ou le passage hydraulique entre le raccord de travail de pompe hydraulique (22) et le raccord de réservoir de pompe hydraulique (23) est fermé.
